# FASCICULE DE BREVET EUROPEEN

(11) **EP 1 010 357 B1**
(45) Date de publication et mention de la délivrance du brevet: **15.02.2006**
(21) Numéro de dépôt: 98903071.3
(22) Date de dépôt: 15.01.1998
(51) Int. Cl.: H05B 6/68

(54) **PROCEDE DE COMMANDE DE LA DUREE DE RECHAUFFAGE ET/OU DE CUISSON DANS UN FOUR ET FOUR POUR LA MISE EN OEUVRE DU PROCEDE**
VERFAHREN ZUR REGELUNG DER DAUER DES AUFWÄRM- UND/ODER KOCHVORGANGS EINES OFENS UND OFEN ZUR DURCHFÜHRUNG DES VERFAHRENS
METHOD FOR CONTROLLING THE DURATION OF HEATING AND/OR COOKING IN AN OVEN AND OVEN FOR IMPLEMENTING THE METHOD

(30) Priorité: 20.01.1997 FR 9700539
(43) Date de publication de la demande: 21.06.2000
(73) Titulaire: SEB S.A., 69130 Ecully (FR)
(72) Inventeur: ARROUBI, Mustapha, F-14610 Villons les Buissons (FR); DURAND, Lionel, F-14620 Damblainville (FR)
(74) Mandataire: Kiehl, Hubert
(86) Numéro de dépôt international: PCT/FR1998/000074
(87) Numéro de publication internationale: WO 1998/032311

(56) Documents cités:
- EP-A- 0 098 402
- EP-A- 0 248 581
- EP-A- 0 497 546
- FR-A- 2 621 106
- US-A- 4 918 276
- US-A- 5 530 229

## Description

La présente invention concerne un procédé de commande de la durée de réchauffage et/ou de cuisson d'une quantité Z indéterminée d'un produit alimentaire de type donné placée dans l'enceinte d'un four comportant une source de chauffage et un capteur d'un signal caractéristique de l'état de réchauffage et/ou de cuisson du produit alimentaire.

De nombreuses méthodes de commande automatique ont déjà été proposées avec différents types de capteurs susceptibles de mesurer un signal particulier caractéristique de l'état de réchauffage et/ou de cuisson de l'aliment.

Il a notamment été proposé d'utiliser une sonde à plonger directement au coeur de l'aliment pour mesurer la température interne de cet aliment. Devant les difficultés rencontrées dans certaines situations, en particulier dans le cas d'aliments congelés dans lesquels il est impossible de faire pénétrer la sonde, d'autres méthodes se sont développées préconisant l'utilisation d'un capteur mesurant un signal caractéristique sans nécessiter de contact physique avec l'aliment, ce capteur étant par exemple un détecteur mesurant l'atmosphère d'échappement (température ou humidité) de l'enceinte de cuisson, ou bien un capteur infrarouge mesurant la température superficielle de l'aliment.

Le brevet FR-2 437 577 notamment décrit un four dans lequel un capteur infrarouge mesure la température superficielle de l'aliment et fonctionne soit selon un premier mode de commande dans lequel le chauffage est arrêté dès qu'une température de consigne est atteinte, soit selon un second mode de commande dans lequel on module la puissance du four en fonction de la température superficielle mesurée. La modulation de la puissance proprement dite consiste soit à réaliser des cycles successifs d'alimentation à une puissance fixe suivie d'une coupure de l'alimentation, soit à effectuer une diminution progressive par palier de la puissance.

La méthode précédente permet d'apporter de l'énergie à l'aliment de manière douce. Elle n'est cependant pas optimale lorsque la source d'énergie utilisée est une source hyperfréquence, car elle va à l'encontre de l'effet recherché généralement dans les fours à micro-ondes, à savoir la rapidité de cuisson.

En outre, la méthode précédente suppose que la température de l'aliment au cours d'une opération de réchauffage et/ou de cuisson suive une évolution temporelle monotone croissante, avec peu, voire pas du tout de fluctuations, comme le représente la courbe C₁ de la figure 1 illustrant la variation théorique de la température T d'un aliment de type donné en fonction du temps t. Cette hypothèse se révèle être fausse en pratique, comme on peut le constater d'après la courbe C₂ de la figure 1 représentant un cas réel de variation de la température T dudit aliment en fonction du temps t. L'observation de cette courbe montre qu'une mesure de température instantanée est peu significative, notamment dans la portion de courbe comprise dans l'intervalle de temps [tₐ ; t_{b}]. En effet, dans cet intervalle, on peut enregistrer le temps tₐ comme représentant l'instant auquel la température de consigne a été atteinte, alors qu'en l'absence de fluctuations du signal (courbe C₁), on enregistrerait le temps t_{b} comme temps nécessaire pour atteindre la consigne.

On connaît par ailleurs du brevet US-4,812,606 un autre procédé de commande de la durée de cuisson d'un aliment dans un four à micro-ondes dans lequel on mesure la température de l'air dans l'enceinte de cuisson à un instant prédéterminé après le commencement de la cuisson, on détermine le temps résiduel de cuisson à partir d'une équation polynomiale pré-établie de façon empirique reliant la température mesurée audit temps résiduel, puis on stoppe l'alimentation lorsque le temps résiduel est écoulé.

Là encore, ce procédé n'est efficace que si l'on considère que la température subit peu de fluctuations au cours du temps, ce qui n'est en général pas le cas dans la réalité.

On conçoit donc aisément que toutes les méthodes préconisant l'utilisation d'une mesure instantanée de la température pour décider d'une action sur l'alimentation d'une source d'énergie sont peu fiables.

On connaît également, par le document EP -A-0 098 402, un procédé de commande de la durée de réchauffage et/ou de cuisson d'un produit placé dans un four micro-ondes, ce dernier comportant un capteur infrarouge ainsi qu'un chopper, ces deux éléments prenant alternativement la radiation émise par le produit mis à chauffer et délivrant ainsi un signal alternatif. Ce document se propose d'améliorer ce type de dispositifs en réduisant l'influence des changements de la température du chopper.

La présente invention a pour but un nouveau procédé de commande de la durée de réchauffage et/ou de cuisson d'une quantité indéterminée Z de produit alimentaire dans un four qui permette de s'affranchir des problèmes liés à la fluctuation des signaux caractéristiques de l'état de chauffage et/ou de cuisson du produit mesurés par le capteur.

Plus précisément, le procédé selon l'invention est caractérisé en ce qu'il consiste à :
- alimenter ladite source de chauffage à un instant initial to pour qu'elle délivre une puissance constante Po prédéterminée ;
- mesurer ledit signal caractéristique T_{car}(t) à une pluralité d'instants t successifs sur un intervalle de mesure allant dudit instant initial tₒ à un instant final t_{c} préfixé, et calculer sur cet intervalle de mesure la valeur S_{ZC} de l'intégrale des mesures du signal caractéristique prises en valeur absolue ;
- en déduire le temps résiduel tᵣ de réchauffage et/ou de cuisson pour ladite quantité indéterminée Z de produit alimentaire selon une équation polynomiale prédéterminée et mémorisée reliant ledit temps résiduel tᵣ à la valeur S_{Zc} de l'intégrale calculée, en fonction dudit type de produit alimentaire ; et
- stopper l'alimentation de la source de chauffage lorsque le temps résiduel tᵣ est écoulé.

La présente invention a également pour objet un four pour la mise en oeuvre du procédé de commande, du type comportant une enceinte alimentée par une source d'énergie hyperfréquence formant la source de chauffage, un capteur infrarouge mesurant à distance la température superficielle du produit alimentaire, et des moyens de commande de la durée de réchauffage et/ou de cuisson,
caractérisé en ce que lesdits moyens de commande sont connectés au capteur infrarouge pour recevoir les mesures de la température superficielle sur l'intervalle de mesure et comportent un module de calcul de la valeur S_{Zc} de l'intégrale sur ledit intervalle des mesures de la température prises en valeur absolue, et du temps résiduel tᵣ de réchauffage et/ou de cuisson selon ladite équation polynomiale pré-mémorisée, lesdits moyens de commande délivrant un signal de commande pour stopper l'alimentation de la source d'énergie hyperfréquence lorsque le temps résiduel tᵣ est écoulé.

L'invention ainsi que les avantages qu'elle procure seront mieux compris au vu de la description ci-après d'un exemple de mise en oeuvre du procédé dans un four à micro-ondes décrit en référence aux figures annexées dans lesquelles :
- la figure 1 illustre, d'une part, l'évolution théorique (courbe C₁), et d'autre part, l'évolution réelle (courbe C₂) de la température superficielle d'un produit alimentaire de type donné en fonction du temps ;
- la figure 2 illustre l'évolution dans le temps de la surface S située entre la courbe C₂ de la figure 1 et l'axe du temps ;
- la figure 3 représente un synoptique des étapes du procédé de commande selon l'invention en phase opérationnelle ; et
- la figure 4 illustre schématiquement une vue de face en coupe d'un four à micro-ondes mettant en oeuvre le procédé selon l'invention.

Comme cela a été expliqué précédemment en référence à la figure 1, le signal caractéristique mesuré par le capteur, par exemple la température en surface de l'aliment dans le cas de la figure 1, peut subir d'importantes fluctuations. L'originalité de l'invention réside dans le fait qu'elle propose de s'intéresser non pas à l'évolution de la valeur instantanée de la température superficielle donnée par la courbe C₂, mais à l'évolution au cours du temps de la surface S engendrée par la courbe C₂, située entre cette courbe C₂ et l'axe des temps t. La courbe C₃ illustrée sur la figure 2 représente l'évolution de cette surface. Comme on peut le constater, la surface S, qui correspond mathématiquement à chaque instant t à l'intégrale sur le temps des valeurs de température prises en valeur absolue, est une fonction strictement monotone croissante du temps, quelles que soient les fluctuations subies en réalité par la température.

Il est nécessaire, pour obtenir cette surface, de prendre les mesures du signal caractéristique en valeur absolue. En effet, dans le cas du réchauffage d'un produit congelé, les mesures sont négatives au départ du cycle de réchauffage, puis deviennent positives.

Suite à cette constatation, des essais menés par la Demanderesse ont permis de montrer qu'il était possible, pour une quantité inconnue de produit alimentaire d'un type donné à réchauffer et/ou à cuire, de relier la valeur de la surface S à un instant donné à la valeur du temps résiduel nécessaire pour l'obtention d'un réchauffage et/ou d'une cuisson optimale selon une équation polynomiale pré-mémorisée, fonction du type de produit alimentaire.

Le procédé selon l'invention consiste donc à effectuer les étapes minimales suivantes, décrites en référence à la figure 3 :
- Etape A : Une fois que la quantité Z de produit de type donné a été placée dans l'enceinte du four, on alimente, à un instant initial t₀, la source de chauffage pour qu'elle délivre une puissance fixe prédéfinie P₀.
- Etape B : On réalise une pluralité de mesures successives du signal caractéristique T_{car}(t), par exemple de la température en surface du produit alimentaire, jusqu'à un instant final t_{C}. Les mesures peuvent être faites en continu. En variante, on prélève seulement quelques échantillons à une fréquence choisie.
- Etape C : On calcule l'intégrale des valeurs mesurées, prises en valeur absolue. L'intégrale sera référencée dans la suite par S_{Zc} pour indiquer qu'elle est fonction de la quantité Z de produit alimentaire, et qu'elle est calculée sur un intervalle de temps allant jusqu'à t_{c}. Si l'on dispose seulement d'échantillons, l'intégrale est en fait une somme au sens de l'intégration sur les échantillons pris en valeur absolue.
- Etape D : On calcule le temps résiduel tᵣ en appliquant l'équation polynomiale pré-mémorisée et fonction du type de produit alimentaire. On note que la connaissance de ce temps résiduel tᵣ permet d'obtenir le temps total t_{Z} nécessaire à la cuisson de la quantité Z en ajoutant à tᵣ le temps t_{c}.
- Etape E : On stoppe l'alimentation de la source de chauffage dès lors que le temps résiduel tᵣ calculé est écoulé.

Le synoptique de fonctionnement tel que représenté sur la figure 3 comporte en outre deux autres étapes D' et D" qui seront explicitées par la suite.

L'équation polynomiale utilisée est de préférence établie expérimentalement lors d'une phase préalable de mise au point du four, en effectuant par exemple les étapes suivantes :
- On choisit deux quantités distinctes X et Y du produit alimentaire de type donné. On supposera dans la suite que la première quantité X est inférieure à la seconde quantité Y.
- Pour chacune des quantités X et Y, on réalise une opération de réchauffage et/ou de cuisson en alimentant la source de chauffage de manière à ce qu'elle délivre la puissance P₀, on effectue, sur l'intervalle de mesure allant de l'instant initial t₀ jusqu'à l'instant t_{c}, des mesures successives du signal caractéristique , et on calcule les intégrales S_{Xc} et S_{Yc} correspondantes.
- Pour chacune des quantités X et Y, on mesure les durées totales t_{X} et t_{Y} nécessaires pour obtenir un réchauffage et/ou une cuisson optimale du produit alimentaire concerné.

On démontre alors qu'il est possible, pour n'importe quelle quantité Z de produit alimentaire du même type, de calculer, au bout du temps t_{c} à partir du début de l'opération de cuisson et/ou de réchauffage, le temps résiduel tᵣ en appliquant, lors de l'étape D précédemment décrite, la relation linéaire : ${t}_{r} = \frac{{t}_{X} - {t}_{Y}}{{S}_{X c} - {S}_{Y c}} {S}_{Z c} + \frac{{t}_{Y} {S}_{X c} - {t}_{X} {S}_{Y c}}{{S}_{X c} - {S}_{Y c}}$

La durée totale de réchauffage et/ou de cuisson pour la quantité Z est donc donnée par la relation : ${t}_{z} = {t}_{r} + {t}_{c}$ soit${t}_{z} = \frac{{t}_{X} ( {S}_{Z c} - {S}_{Y c} ) - {t}_{Y} ( {S}_{Z c} - {S}_{X c} ) + {t}_{c} ( {S}_{X c} - {S}_{Y c} )}{{S}_{X c} - {S}_{Y c}}$

De manière avantageuse, l'instant final t_{c}, correspondant à la limite supérieure de l'intervalle de mesure sur lequel on effectue l'intégration, est choisi pour chaque type de produits alimentaires susceptibles d'être réchauffés et/ou cuits dans le four.

L'équation polynomiale pour un type d'aliment donné dépend également, de préférence, de la puissance délivrée par la source de chauffage et choisie par l'utilisateur.

De cette manière, pendant la phase préalable de mise au point du four, précédant la commercialisation de ce four, le constructeur établit une bibliothèque d'équations polynomiales fonctions du type d'aliments et de la puissance. En phase opérationnelle, l'utilisateur choisit uniquement le type d'aliment et la puissance de chauffage. Ces deux données suffisent pour connaître l'instant t_{c} au bout duquel l'intégration des mesures sera faite et pour choisir l'équation polynomiale associée permettant de définir le temps résiduel tᵣ et la durée totale t_{Z}.

Dans une variante préférée du procédé selon l'invention, on prévoit en outre de faire fonctionner la source de chauffage à la puissance P₀ pendant une durée minimum tₘᵢₙ prédéfinie, fonction avantageusement du type de produit alimentaire. Ainsi, une étape D' (Figure 3) supplémentaire consiste à identifier les cas anormaux où la durée totale t_{Z} calculée lors de l'étape D est inférieure à la durée minimum tₘᵢₙ , et à stopper l'alimentation seulement lorsque la durée minimum est écoulée.

La durée minimum tₘᵢₙ peut être déterminée expérimentalement pendant la phase préalable de mise au point du four en choisissant, pour la première quantité X de produit alimentaire de type donné, la plus faible quantité de produit susceptible d'être cuite et/ou réchauffée dans le four. La durée totale t_{X} nécessaire au réchauffage et/ou à la cuisson de ladite quantité X et mesurée pendant la phase préalable correspond alors à la durée minimum de cuisson tₘᵢₙ.

En variante, si les quantités X et Y ont été choisies de manière quelconque, en respectant toutefois la condition selon laquelle la quantité X est inférieure à la quantité Y, on effectue, lors de la phase préalable de mise au point du four, une opération de réchauffage et/ou de cuisson sur une troisième quantité W correspondant à la plus faible quantité de produit alimentaire susceptible d'être cuite et/ou réchauffée, on calcule pour cette quantité W l'intégrale S_{Wc} des mesures de température prises en valeur absolue et effectuées sur l'intervalle de mesure [t₀;t_{c}], et on calcule la durée tₘᵢₙ par application de la relation (II), à savoir : ${t}_{W} = {t}_{min ⁡} = \frac{{t}_{X} ( {S}_{max ⁡} - {S}_{Y c} ) - {t}_{Y} ( {S}_{max ⁡} - {S}_{X c} ) + {t}_{c} ( {S}_{X c} - {S}_{Y c} )}{{S}_{X c} - {S}_{Y c}}$ avec Sₘₐₓ=S_{Wc}

En outre, le procédé selon l'invention peut également prévoir de faire fonctionner la source de chauffage à la puissance P₀ pendant une durée maximum tₘₐₓ prédéfinie, fonction avantageusement du type de produit alimentaire. Ainsi, une étape D" (Figure 3) supplémentaire consiste à identifier les cas anormaux où la durée totale t_{Z} calculée lors de l'étape D est supérieure à la durée maximum tₘₐₓ , et à stopper l'alimentation dès que la durée maximum est écoulée, et ce même si le temps résiduel tᵣ calculé à l'étape D n'est pas encore écoulé. Ceci garantit une sécurité de fonctionnement pour l'utilisateur.

Tout comme dans le cas de la durée minimum, la durée maximum tₘₐₓ peut être déterminée expérimentalement pendant la phase préalable de mise au point du four en choisissant, pour la seconde quantité Y de produit alimentaire de type donné, la plus forte quantité de produit susceptible d'être cuite et/ou réchauffée dans le four. La durée totale t_{Y} nécessaire au réchauffage et/ou à la cuisson de ladite quantité Y et mesurée pendant la phase préalable correspond alors à la durée maximum de cuisson tₘₐₓ.

En variante, si les quantités X et Y ont été choisies de manière quelconque, en respectant toutefois la condition selon laquelle la quantité X est inférieure à la quantité Y, on effectue, lors de la phase préalable de mise au point du four, une opération de réchauffage et/ou de cuisson sur une troisième quantité W' correspondant à la plus forte quantité de produit alimentaire susceptible d'être cuite et/ou réchauffée, on calcule pour cette quantité W' l'intégrale S_{W'c} des mesures de température prises en valeur absolue et effectuées sur l'intervalle de mesure [t₀;t_{c}], et on calcule la durée tₘₐₓ par application de la relation (II), à savoir : ${t}_{{W}^{′}} = {t}_{max ⁡} = \frac{{t}_{X} ( {S}_{min ⁡} - {S}_{Y c} ) - {t}_{Y} ( {S}_{min ⁡} - {S}_{X c} ) + {t}_{c} ( {S}_{X c} - {S}_{Y c} )}{{S}_{X c} - {S}_{Y c}}$ avec Sₘᵢₙ=S_{W'c}

Un exemple de four mettant en oeuvre le procédé selon l'invention va maintenant être décrit en référence à la figure 4 :

Le four à micro-ondes représenté à titre d'exemple non limitatif sur la figure 4 comporte une enceinte de cuisson 1 délimitée par une paroi de voûte 10, une paroi de sole 11, deux parois latérales 12,13 et une paroi de fond 14. Un source de chauffage comprenant une source d'énergie hyperfréquence 2 de type magnétron située à l'extérieur de l'enceinte alimente l'intérieur de l'enceinte de cuisson 1 en énergie micro-ondes. L'alimentation de la source de chauffage est pilotée par des moyens de commande 3 selon le procédé de la présente invention. Un capteur infrarouge 4, placé par exemple au-dessus de la paroi de voûte 10, permet de capter, par une ouverture 15 dans la paroi 10, le rayonnement infrarouge provenant d'un produit alimentaire 5 de type quelconque placé à l'intérieur de l'enceinte de cuisson 1, par exemple sur un plateau 6 entraîné en rotation par un moteur électrique non représenté, lorsque les moyens de commande 3 autorisent l'alimentation de la source de chauffage 2. Le capteur 4 effectue ainsi des mesures de la température superficielle du produit alimentaire.

Selon l'invention, le capteur 10 est piloté par les moyens de commande 3 pour réaliser des mesures de la température en surface de l'aliment pendant l'intervalle de mesure [t₀;t_{c}]. Les moyens de commande comportent en outre un module de calcul déterminant les différents calcul d'une part, de l'intégrale S_{Zc}, et d'autre part, des temps résiduel tᵣ et total t_{Z}. Lorsque le temps résiduel est écoulé, les moyens de commande 3 délivrent un signal de commande permettant de stopper l'alimentation de la source d'énergie. Les moyens de commandes peuvent être réalisés par un microprocesseur comportant une mémoire pour stocker une pluralité d'équations polynomiales, et une horloge pour contrôler l'écoulement des durées.

Le nouveau procédé de commande selon l'invention permet d'atteindre deux objectifs :
- Améliorer les résultats de réchauffage et/ou de cuisson des produits alimentaires;
- Donner à l'utilisateur, suffisamment tôt dans le cycle de réchauffage et/ou de cuisson, une idée sur le temps résiduel de fonctionnement, en exploitant uniquement le signal caractéristique.

En outre, dans l'application particulière à un four à microondes, on peut réaliser une opération de réchauffage et/ou de cuisson à puissance constante.

L'invention peut être généralisée à tout type de source d'énergie de chauffage, et à tout type de capteur susceptible de donner une information sur l'état de réchauffage et/ou de cuisson du produit alimentaire.

## Revendications

1. Procédé de commande de la durée de réchauffage et/ou de cuisson d'une quantité Z indéterminée d'un produit alimentaire (5) de type donné placée dans l'enceinte (1) d'un four comportant une source (2) de chauffage et un capteur (4) d'un signal caractéristique T_{car}(t) de l'état de réchauffage et/ou de cuisson du produit alimentaire, **caractérisé en ce qu'**il consiste à :
- (A) alimenter ladite source (2) de chauffage à un instant initial to pour qu'elle délivre une puissance constante Po prédéterminée ;
- (B) mesurer ledit signal caractéristique T_{car}(t) à une pluralité d'instants t successifs sur un intervalle de mesure allant dudit instant initial tₒ à un instant final t_{c} préfixé, et (C) calculer sur cet intervalle de mesure la valeur S_{ZC} de l'intégrale des mesures du signal caractéristique prises en valeur absolue ;
- (D) en déduire le temps résiduel tr de réchauffage et/ou de cuisson pour ladite quantité indéterminée Z de produit alimentaire selon une équation polynomiale prédéterminée et mémorisée, en fonction du type de produit alimentaire, reliant ledit temps résiduel tᵣ à la valeur S_{ZC} de l'intégrale calculée en fonction dudit type de produit alimentaire ; et
- (E) stopper l'alimentation de la source de chauffage lorsque le temps résiduel tᵣ est écoulé.

2. Procédé de commande selon la revendication 1, **caractérisé en ce que** le temps résiduel tr est calculé en appliquant l'équation polynomiale suivante : ${t}_{r} = \frac{{t}_{X} - {t}_{Y}}{{S}_{X c} - {S}_{Y c}} {S}_{Z c} + \frac{{t}_{Y} {S}_{X c} - {t}_{X} {S}_{Y c}}{{S}_{X c} - {S}_{Y c}}$ dans laquelle
• tᵣ représente ledit temps résiduel ;
• S_{Zc} représente la valeur de l'intégrale calculée ;
• S_{Xc} et S_{Yc} sont les valeurs d'intégrales sur des mesures de signal caractéristique prises en valeur absolue et réalisées, dans une phase préalable de mise au point du four, sur ledit intervalle de mesure lors du réchauffage et/ou de la cuisson à ladite puissance P₀ respectivement d'une première quantité X et d'une seconde quantité Y dudit produit alimentaire de type donné, la seconde quantité Y étant supérieure à la première quantité X ; et
• t_{X} et t_{Y} sont les durées totales de réchauffage et/ou de cuisson nécessaires, mesurées dans ladite phase préalable, dans le cas respectivement de la première quantité X et de la seconde quantité Y.

3. Procédé de commande selon l'une quelconque des revendications précédentes,
**caractérisé en ce qu'**il prévoit (D",E) de stopper l'alimentation de la source de chauffage avant que le temps résiduel tᵣ ne soit écoulé dès lors que la durée de fonctionnement du four depuis l'instant initial t₀ devient égale à une durée maximum d'utilisation tₘₐₓ prédéterminée.

4. Procédé de commande selon la revendication 3,
**caractérisé en ce que** la durée maximum d'utilisation tₘₐₓ est prédéterminée pour chaque type de produits alimentaires susceptibles d'être réchauffés et/ou cuits dans le four.

5. Procédé de commande selon les revendications 2 et 4,
**caractérisé en ce que**, pour un type donné de produit alimentaire, la durée maximum tₘₐₓ d'utilisation du four est déterminée expérimentalement en choisissant, pour la seconde quantité Y de produit alimentaire, la plus forte quantité dudit produit susceptible d'être réchauffée et/ou cuite dans le four, la durée totale t_{y} nécessaire au réchauffage et/ou la cuisson pour cette seconde quantité et mesurée lors de ladite phase préalable correspondant à ladite durée maximum tₘₐₓ.

6. Procédé de commande selon les revendications 2 et 4,
**caractérisé en ce que**, pour un type donné de produit alimentaire, la durée maximum tₘₐₓ d'utilisation du four est déterminée en calculant la relation ${t}_{max ⁡} = \frac{{t}_{X} ( {S}_{min ⁡} - {S}_{Y c} ) - {t}_{Y} ( {S}_{min ⁡} - {S}_{X c} ) + {t}_{c} ( {S}_{X c} - {S}_{Y c} )}{{S}_{X c} - {S}_{Y c}}$
dans laquelle Sₘᵢₙ est la valeur de l'intégrale sur des mesures du signal caractéristique prises en valeur absolue et réalisées dans la phase préalable de mise au point du four sur ledit intervalle de mesure lors du réchauffage et/ou de la cuisson à ladite puissance P₀ de la plus forte quantité de produit alimentaire du type donné susceptible d'être réchauffée et/ou cuite dans le four.

7. Procédé de commande selon l'une quelconque des revendications précédentes,
**caractérisé en ce que** l'instant final t_{c} correspondant à la limite supérieure de l'intervalle de mesure est choisi pour chaque type de produits alimentaires susceptibles d'être réchauffés et/ou cuits dans le four.

8. Procédé de commande selon l'une quelconque des revendications 2 à 7,
**caractérisé en ce qu'**il prévoit en outre (D', E) de faire fonctionner l'alimentation de la source de chauffage (2) pendant une durée minimum tₘᵢₙ pour un type donné de produit alimentaire à partir dudit instant initial t₀, la durée minimum tₘᵢₙ étant déterminée expérimentalement en choisissant, pour la première quantité X de produit alimentaire, la plus faible quantité dudit produit susceptible d'être réchauffée et/ou cuite dans le four, la durée totale tₓ nécessaire au réchauffage et/ou la cuisson pour cette seconde quantité et mesurée lors de ladite phase préalable correspondant à ladite durée minimum tₘᵢₙ.

9. Procédé de commande selon l'une quelconque des revendications précédentes,
**caractérisé en ce que** le signal caractéristique T_{car}(t) de l'état de réchauffage et/ou de cuisson du produit alimentaire est constitué par une mesure de la température superficielle du produit alimentaire.

10. Four pour la mise en oeuvre du procédé de commande selon les revendications 1 à 9, du type comportant une enceinte (1) alimentée par une source d'énergie hyperfréquence (2) formant la source de chauffage, un capteur infrarouge (4) mesurant à distance la température superficielle du produit alimentaire, et des moyens de commande (3) de la durée de réchauffage et/ou de cuisson,
**caractérisé en ce que** lesdits moyens de commande (3) sont connectés au capteur infrarouge (4) pour recevoir les mesures de la température superficielle sur l'intervalle de mesure et comportent un module de calcul de la valeur S_{Zc} de l'intégrale sur ledit intervalle des mesures de la température prises en valeur absolue, et du temps résiduel tᵣ de réchauffage et/ou de cuisson selon ladite équation polynomiale pré-mémorisée, lesdits moyens de commande (3) délivrant un signal de commande pour stopper l'alimentation de la source d'énergie hyperfréquence (2) lorsque le temps résiduel tᵣ est écoulé.

## Patentansprüche

1. Verfahren zur Steuerung der Aufwärm- und/oder Gardauer einer unbestimmten Menge Z eines Nahrungsmittels (5) eines vorgegebenen Typ, die in den Garraum (1) eines Ofens eingelegt ist, der eine Heizquelle (2) und einen Sensor (4) zum Erfassen eines charakteristischen Signals T_{car}(t) für den Aufwärmund/oder Garzustand des Nahrungsmittels aufweist, **dadurch gekennzeichnet, dass** es darin besteht,
- (A) die Heizquelle (2) zu einem Ausgangszeitpunkt tₒ zu speisen, damit sie eine vorgegebene konstante Leistung P₀ liefert;
- (B) das charakteristische Signal T_{car}(t) zu mehreren aufeinanderfolgenden Zeitpunkten t in einem Messintervall zu messen, das vom Ausgangszeitpunkt t₀ bis zum einem vorbestimmten Endzeitpunkt t_{c} läuft, und (C) in diesem Messintervall den Wert S_{zc} des Integrals der Messungen des charakteristischen Signals zu berechnen, die als Absolutwert genommen werden;
- (D) daraus die Aufwärm- und/oder Garrestzeit tᵣ für die unbestimmte Menge Z von Nahrungsmitteln gemäß einer vorbestimmten und gespeicherten Polynomgleichung in Abhängigkeit vom Nahrungsmitteltyp abzuleiten, indem die Restzeit tᵣ mit dem Wert S_{zc} des in Abhängigkeit vom Nahrungsmitteltyp errechneten Integrals in Verbindung gesetzt wird; und
- (E) die Speisung der Heizquelle zu stoppen, wenn die Restzeit tᵣ abgelaufen ist.

2. Steuerungsverfahren nach Anspruch 1, **dadurch gekennzeichnet, dass** die Restzeit tᵣ unter Anwendung folgender Polynomgleichung berechnet wird: ${t}_{r} = \frac{{t}_{X} - {t}_{Y}}{{S}_{X c} - {S}_{Y c}} {S}_{Z c} + \frac{{t}_{Y} {S}_{X c} - {t}_{X} {S}_{Y c}}{{S}_{X c} - {S}_{Y c}}$ in welcher
- tᵣ die Restzeit darstellt;
- S_{Zc} den Wert des berechneten Integrals darstellt;
- S_{Xc} und S_{Yc} Werte von Integralen von Messungen des charakteristischen Signals sind, die als Absolutwert genommen und in einer vorhergehenden Phase des Einstellens des Ofens in dem Messintervall beim Aufwärmen und/oder beim Garen, mit der Leistung P₀, einer ersten Menge X bzw. einer zweiten Menge Y des Nahrungsmittels eines vorgegebenen Typs realisiert werden, wobei die zweite Menge Y größer ist als die erste Menge X; und
- t_{X} und t_{Y} die notwendigen Aufwärm- und oder Gargesamtdauer sind, die in der vorhergehenden Phase im Falle der ersten Menge X bzw. der zweiten Menge Y gemessen wurden.

3. Steuerungsverfahren nach einem der vorangehenden Ansprüchen, **dadurch gekennzeichnet, dass** es (D",E) vorsieht, die Speisung der Heizquelle zu stoppen, bevor die Restzeit tᵣ abgelaufen ist, sobald die Betriebsdauer des Ofens seit dem Ausgangszeitpunkt tₒ gleich einer vorbestimmten maximale Verwendungsdauer tₘₐₓ wird.

4. Steuerungsverfahren nach Anspruch 3, **dadurch gekennzeichnet, dass** die maximale Verwendungsdauer tₘₐₓ für jeden Typ von Nahrungsmitteln vorbestimmt ist, die im Ofen aufgewärmt und/oder gegart werden können.

5. Steuerungsverfahren nach den Ansprüchen 2 und 4, **dadurch gekennzeichnet, dass** für einen vorgegebenen Typ von Nahrungsmittel die maximale Verwendungsdauer tₘₐₓ des Ofens experimentell vorbestimmt wird, indem für die zweite Nahrungsmittelmenge Y die größte Menge des Nahrungsmittels ausgewählt wird, die im Ofen aufgewärmt und/oder gegart werden kann, wobei die für die Aufwärmung und/oder das Garen dieser zweiten Menge notwendige und während der vorhergehenden Phase gemessenen Gesamtdauer t_{y} der maximalen Dauer tₘₐₓ entspricht.

6. Steuerungsverfahren nach den Ansprüchen 2 und 4, **dadurch gekennzeichnet, dass** für einen vorgegebenen Typ von Nahrungsmittel die maximale Verwendungsdauer tₘₐₓ des Ofens vorbestimmt wird, indem die Beziehung ${t}_{max ⁡} = \frac{{t}_{X} ( {S}_{min ⁡} - {S}_{Y c} ) - {t}_{Y} ( {S}_{min ⁡} - {S}_{X c} ) + {t}_{c} ( {S}_{X c} - {S}_{Y c} )}{{S}_{X c} - {S}_{Y c}}$ berechnet wird, in welcher Sₘᵢₙ der Wert des Integrals von Messungen des charakteristischen Signals sind, die als Absolutwert genommen und in einer vorhergehenden Phase des Einstellens des Ofens während des Messintervalls beim Aufwärmen und/oder beim Garen der größten Menge des Nahrungsmittels des vorgegebenen Typs, die im Ofen aufgewärmt und/oder gegart werden kann, mit der Leistung P₀ erhalten wurden.

7. Steuerungsverfahren nach einem der vorangehenden Ansprüche, **dadurch gekennzeichnet, dass** der der oberen Grenze des Messintervalls entsprechende Endzeitpunkt tc für jeden Typ von Nahrungsmitteln ausgewählt wird, die im Ofen aufgewärmt und/oder gegart werden können.

8. Steuerungsverfahren nach einem der Ansprüche 2 bis 7, **dadurch gekennzeichnet, dass** es zudem (D', E) vorsieht, die Speisung der Heizquelle (2) während einer minimalen Dauer tₘᵢₙ für einen vorgegebenen Nahrungsmitteltyp ab dem Ausgangszeitpunkt t₀ zu betreiben, wobei die minimale Dauer tₘᵢₙ experimentell bestimmt wird, indem für die erste Nahrungsmittelmenge X die kleinste Menge des Nahrungsmittels ausgewählt wird, die im Ofen aufgewärmt und/oder gegart werden kann, wobei die für die Aufwärmung und/oder das Garen dieser zweiten Menge notwendige und während der vorhergehenden Phase gemessene Dauer tₓ der minimalen Dauer tₘᵢₙ entspricht.

9. Steuerungsverfahren nach einem der vorangehenden Ansprüche, **dadurch gekennzeichnet, dass** das charakteristische Signal T_{car}(t) des Zustands des Aufwärmens und/oder des Garens des Nahrungsmittels aus einer Messung der Oberflächentemperatur des Nahrungsmittels besteht.

10. Ofen zum Durchführen des Steuerungsverfahrens nach den Ansprüchen 1 bis 9, vom Typ mit einem Raum (1), der von einer HF-Energiequelle (2) gespeist ist, die die Heizquelle bildet, mit einem Infrarotsensor (4), der die Oberflächentemperatur des Nahrungsmittels aus der Entfernung misst, und mit Mitteln zum Steuern der Aufwärm- und/oder Gardauer, **dadurch gekennzeichnet, dass** die Steuerungsmittel (3) mit dem Infrarotsensor (4) verbunden sind, um die Messungen der Oberflächentemperatur in dem Messintervall zu erhalten, und ein Modul zum Berechnen des Werts S_{zc} des Integrals in dem Intervall der als Absolutwert genommenen Temperaturmessungen und der Aufwärm- und/oder Garrestzeit tᵣ gemäß der vorgespeicherten Polynomgleichung aufweisen, wobei die Steuerungsmittel (3) ein Steuersignal liefern, um die Speisung der HF-Energiequelle (2) zu stoppen, wenn die Restzeit tᵣ abgelaufen ist.

## Claims

1. A method of controlling the duration of heating and/or cooking an undetermined quantity Z of food (5) of given type placed in the enclosure (1) of an oven having a heat source (2) and a sensor (4) of a characteristic signal T_{car}(t) representative of the heating and/or cooking state of the food, the method being **characterized in that** it consists in:
A) supplying power to said heat source (2) at an initial instant to so that it delivers a constant predetermined power P₀;
B) measuring said characteristic signal T_{car}(t) at a plurality of successive instants t over a measurement time interval going from said initial instant t₀ to a predetermined final instant t_{c}, and C) calculating over said measurement interval the value S_{Zc} of the integral of the characteristic signal measurements in absolute value;
D) deducing the residual heating and/or cooking time tᵣ for said predetermined quantity Z of food in application of a stored predetermined polynomial equation, as a function of the type of food, the equation relating said residual time tᵣ to the value S_{Zc} of the integral calculated as a function of said type of food; and
E) ceasing to supply power to the heat source when the residual time tᵣ has elapsed.

2. A control method according to claim 1, **characterized in that** the residual time tᵣ is calculated in applying the following polynomial equation: ${t}_{r} = \frac{{t}_{X} - {t}_{Y}}{{S}_{X c} - {S}_{Y c}} {S}_{Z c} + \frac{{t}_{Y} {S}_{X c} - {t}_{X} {S}_{Y c}}{{S}_{X c} - {S}_{Y c}}$
in which:
· tᵣ represents said residual time;
· S_{Zc} represents the value of the calculated integral;
· S_{Xc} and S_{Yc} are the values of integrals of characteristic signal measurements in absolute value and taken, during a prior stage of developing the oven, over said measurement interval while heating and/or cooking at said power P₀ respectively a first quantity X and a second quantity Y of said food of given type, the second quantity Y being greater than the first quantity X; and
· t_{X} and t_{Y} are the total heating and/or cooking durations needed as measured in said prior stage respectively with the first quantity X and with the second quantity Y.

3. A control method according to either preceding claim, **characterized in that** provision is made (D", E) to stop supplying power to the heat source before the residual time tᵣ has elapsed whenever the duration of oven operation since the initial instant t₀ becomes equal to a predetermined maximum utilization duration tₘₐₓ.

4. A control method according to claim 3, **characterized in that** the maximum utilization duration tₘₐₓ is predetermined for each type of food likely to be heated and/or cooked in the oven.

5. A control method according to claims 2 and 4, **characterized in that** for a given type of food, the maximum utilization duration tₘₐₓ of the oven is determined experimentally by selecting for the second quantity Y of the food the greatest quantity of said food that is liable to be heated and/or cooked in the oven, with the total duration t_{Y} needed for heating and/or cooking said second quantity as measured during said prior stage corresponding to said maximum duration tₘₐₓ.

6. A control method according to claims 2 and 4, **characterized in that**, for a given type of food, the maximum utilization duration tₘₐₓ of the oven is determined by calculating the following relationship: ${t}_{max ⁡} = \frac{{t}_{X} ( {S}_{min ⁡} - {S}_{Y c} ) - {t}_{Y} ( {S}_{min ⁡} - {S}_{X c} ) + {t}_{c} ( {S}_{X c} - {S}_{Y c} )}{{S}_{X c} - {S}_{Y c}}$
in which Sₘᵢₙ is the value of the integral of the characteristic signal measurements in absolute value as taken in the prior development stage of the oven over said measurement interval while heating and/or cooking at said power P₀ the largest quantity of food of the given type that is liable to be heated and/or cooked in the oven.

7. A control method according to any preceding claim, **characterized in that** the final instant t_{c} corresponding to the top limit of the measurement interval is selected for each type of food liable to be heated and/or cooked in the oven.

8. A control method according to any one of claims 2 to 7, **characterized in that** provision is also made (D', E) to cause the power supply to the heat source (2) to operate during a minimum duration tₘᵢₙ for a given type of food starting from said initial instant t₀, the minimum duration tₘᵢₙ being determined experimentally by selecting, for the first quantity X of the food, the smallest quantity of said food liable to be heated and/or cooked in the oven, the total duration tₓ needed for heating and/or cooking said second quantity and measured during said prior stage corresponding to said minimum duration tₘᵢₙ.

9. A control method according to any preceding claim, **characterized in that** the characteristic signal T_{car}(t) characteristic of the heating and/or cooking state of the food is constituted by measuring the surface temperature of the food.

10. An oven for implementing the control method according to claims 1 to 9, the oven being of the type comprising an enclosure (1) fed by a microwave energy source (2) forming the heat source, an infrared sensor (4) remotely measuring the surface treatment of the food, and control means (3) for controlling the duration of heating and/or cooking, the oven being **characterized in that** said control means (3) are connected to the infrared sensor (4) to receive the surface temperature measurements over the measurement interval, and include a module for calculating both the value S_{Zc} of the integral over said measurement interval of the temperature measured in absolute value, and the residual time tᵣ for heating and/or cooking in application of said prestored polynomial equation, said control means (3) delivering a control signal to stop supplying power to the microwave energy source (2) when the residual time tᵣ has elapsed.
